# EUROPÄISCHE PATENTSCHRIFT

(11) **EP 1 155 991 B1**
(45) Veröffentlichungstag und Bekanntmachung des Hinweises auf die Patenterteilung: **25.02.2004**
(21) Anmeldenummer: 00810428.3
(22) Anmeldetag: 17.05.2000
(51) Int. Cl.: B65H 29/00

(54) **Verfahren und Einrichtung zur Herstellung eines Wickels aus Druckprodukten**
Method and device for producing a roll of printed products
Procédé et dispositif pour former un rouleau à partir de produits imprimés

(43) Veröffentlichungstag der Anmeldung: 21.11.2001
(73) Patentinhaber: Grapha-Holding AG, 6052 Hergiswil (CH)
(72) Erfinder: Eugster, Albert, 4802 Strengelbach (CH); Bärtschi, Peter, 4665 Oftringen (CH)

(56) Entgegenhaltungen:
- EP-A- 0 298 267
- CH-A- 682 657
- US-A- 4 523 751

## Beschreibung

Die Erfindung betrifft ein Verfahren zur Herstellung eines Wickels gemäss Oberbegriff des Anspruchs 1.

Verfahren und Einrichtungen zur Herstellung von Wickeln aus Druckprodukten, wie beispielsweise Zeitungen und Zeitschriften, sind im Stand der Technik beispielsweise aus der CH-A-682 657 und der EP-A-0 826 616 der Anmelderin bekannt geworden. Beim Wickeln der Druckprodukte werden in der Regel zwei Wickelbänder verwendet, die jeweils von einem Wickelbandmagazin als Speicherelemente dem Wickel zugeführt werden. Diese Wickelbänder sind insbesondere Kunststoffbänder. Anstelle von mehreren Wickelbändern kann bei diesem Verfahren jedoch auch lediglich ein Wickelband verwendet werden, das von einem Wickelbandmagazin abgezogen wird.

Beim Wickeln von Druckprodukten ist die Aufrechterhaltung einer möglichst konstanten und kontrollierten Bandspannung für eine gute Wickelqualität erforderlich. Bei einer unzureichenden Wickelqualität besteht die Gefahr, dass ein Wickel beispielsweise während des Transportes auseinander fällt, was zu erheblichen Aufwendungen führt. Eine konstante Bandspannung wird nach dem Stand der Technik mittels einer Bandzugregelung erreicht. Das auf das Bandmagazin wirkende Drehmoment ist vom Füllgrad des Wickelbandmagazins abhängig. Um den Füllgrad festzustellen, wird nach dem Stand der Technik der Wickeldurchmesser des Wickelbandes im Bandmagazin abgetastet. Dies erfolgt beispielsweise mittels eines Tasthebels, der an der Aussenseite der Wickelrolle angelegt ist. Solche Taster sind jedoch störanfällig. Denkbar wäre naheliegenderweise ein Abtasten der Wickelrolle mittels eines optischen Tasters, beispielsweise eines Lasers. Hierbei würden sich jedoch Probleme aufgrund der unterschiedlichen Oberflächenbeschaffenheit der Wickelbänder ergeben.

Die EP - A - 0 298 267 vermittelt eine Vorrichtung zum Auf- und Abwickeln von in Form eines Schuppenstromes zu- bzw. weggeführten Druckprodukten. Hierzu ist an einem Wickelkern das Ende eines Wickelbandes befestigt, das von einem Wickelbandmagazin an den Wickelkern verläuft.

Der Erfindung liegt die Aufgabe zugrunde, ein Verfahren der genannten Art zu schaffen, das weniger störanfällig ist. Die Aufgabe ist gemäss Kennzeichen des Patentanspruches 1 gelöst.

Beim erfindungsgemässen Verfahren kann auf eine Tastvorrichtung am Wickelbandmagazin verzichtet werden. Die Ermittlung des Durchmessers der Wickelbandrolle erfolgt durch einen Vergleich zwischen zwei Drehzahl- resp. Wegmessungen, wobei die eine am Wickelteppich und die andere am Wickelbandmagazin erfolgt. Aufgrund des Vergleiches dieser Messungen wird der Durchmesser der Wickelbandrolle errechnet und aufgrund des errechneten Durchmessers wird das Drehmoment des Wickelbandantriebs geregelt.

Das Messen der Drehzahlen resp. Wege der beiden Antriebe erfolgt gemäss einer Weiterbildung der Erfindung durch Taktgeber, die einerseits zuverlässig und andererseits zuverlässig ausgebildet werden können und mit denen laufend die Drehzahlen resp. Wege der entsprechenden Antriebe gemessen werden können.

Das erfindungsgemässe Verfahren eignet sich besonders auch dann, wenn zwei oder mehr als zwei Wickelbänder verwendet werden. Bei einem solchen Verfahren sind entsprechend der Anzahl Wickelbänder mehrere Wickelbandmagazine vorgesehen. Jedes Wickelbandmagazin ist mit einer Drehzahl- resp. Wegmessvorrichtung versehen. Durch einen Vergleich der Drehzahlen resp. Wege der verschiedenen Wickelbandrollen können ein Bandriss sofort erkannt und die erforderlichen Massnahmen sofort ergriffen werden. Insbesondere kann dann nach einem Bandriss sofort ein gerissenes Band repariert werden.

Bei einem Bandriss wird durch das Herausschneiden der gerissenen Stelle die Länge des Bandes verändert. Geschieht dies mehrmals, so kann der Unterschied der Bandlängen der Wickelbänder vergleichsweise gross sein und es besteht hierbei die Gefahr, dass das kürzeste Wickelband vom Wickelkern abgerissen wird. Beim erfindungsgemässen Verfahren kann dies zuverlässig vermieden werden, indem der Wickelbandantrieb als Referenz gewählt wird, der das kürzeste Wickelband antreibt. Bei der Verwendung von Taktgebern wird hier somit der Taktgeber als Referenz gewählt, der die schnellste Drehzahl angibt.

Nach einer Weiterbildung des erfindungsgemässen Verfahrens wird beim Wickeln laufend der Durchmesser der Wickelbandrolle bzw. der Wickelbandrollen berechnet und beim Erreichen einer vorgegebenen Restwickelbandlänge wird selbsttätig die Papierzufuhr auf einen nächsten Wickel umgeschaltet. Diese Restwickelbandlänge ist vom Einsatzort des Wickel abhängig und wird vorzugsweise an der betreffenden Wickelstation definiert.

Bei der erfindungsgemässen Einrichtung gemäss Anspruch 7 ist im wesentlichen vorgesehen, dass der erste und der zweite Antrieb jeweils mit einem Taktgeber und einer Drehzahl- bzw. Wegmessvorrichtung versehen sind.

Taktgeber sind vergleichsweise kostengünstig und zudem sehr zuverlässig. Sie beanspruchen zudem wenig Raum und behindern das Wickeln sowie das An- und Abdocken nicht.

Ein Ausführungsbeispiel der Erfindung wird nachfolgend anhand der einzigen Figur erläutert. Diese Figur zeigt schematisch eine Ansicht einer erfindungsgemässen Einrichtung.

Die Einrichtung weist einen Wickelkern 1 auf, der in einer hier nicht gezeigten Wickelstation drehbar gelagert ist. Beim Wickeln dreht der Wickelkern 1 in Richtung des Pfeiles 5. Die auf einem Förderer 4 in Richtung des Pfeiles 6 im Schuppenstrom zugeführten Druckprodukte 3 werden unterschlächtig und tangential dem Wickel zugeführt. Gleichzeitig wird wenigstens ein Wickelband 8 von einem Wickelbandmagazin 21 abgezogen und über Umlenkrollen 20 und 17 dem Wickel zugeführt. Das Wickelband 18 ist an seinem einen Ende am Wickelkern 1 und an seinem anderen Ende an einem Kern oder Wickeldorn 22 des Wickelbandmagazins 21 befestigt. Das Wickelband 18 besteht vorzugsweise aus Kunststoff. Die gewickelten Druckprodukte 3 und das aufgewickelte Wickelband 8 bilden spiralförmige Lagen 2.

Der Wickel wird mittels eines sogenannten Wickelteppichs 7 angetrieben, der ein endlos umlaufendes Band 14, eine Antriebsrolle 8 sowie eine Umlenkrolle 15 aufweist. Der Wickelteppich 7 ist um die Achse der Antriebsrolle 8 verschwenkbar und wird mittels einer hier nicht gezeigten und an sich bekannten Spannvorrichtung an den Wickel angepresst. Das endlose Band 14 wird von einem ersten Antrieb A1 angetrieben, der ein endloses Antriebsband 9 aufweist, das um die Antriebsrolle 8 gelegt ist. Beim Wickeln ist die Antriebsrolle 8 so angetrieben, dass die Umlenkrolle 15 in Richtung des Pfeiles 16 dreht. Die Druckprodukte 3 bewegen sich somit in der einzigen Figur von links nach rechts. Beim Abwickeln sind die Drehrichtungen umgekehrt, d.h. die Umlenkrolle 15 wird im Gegenuhrzeigersinn gedreht und die Druckprodukte 3 werden von rechts nach links transportiert. Mit dem Wickelteppich 7 wird somit auf- und abgewickelt.

Das Wickelband 18 wird beim Wickeln vom Wickelbandmagazin 21 abgezogen und dem Wickel zugeführt. Hierbei ist die Aufrechterhaltung einer möglichst konstanten, kontrollierten Bandspannung für eine gute Wickelqualität wesentlich. Die Bandspannung wird durch eine Regelung eines zweiten Antriebs A2 geregelt. Bei dieser Regelung ist wesentlich, dass das auf das Wickelbandmagazin 21 wirkende Drehmoment vom Füllgrad, d.h. vom Durchmesser D1 der Wickelbandrolle 34 abhängig ist. Je grösser der Durchmesser D1, um so grösser ist dieses Drehmoment. Der geregelte zweite Antrieb A2 weist ein Antriebsrad 26 auf, welches eine Aussenzahnung 27 besitzt, die mit einer Aussenzahnung 25 einer Zahnscheibe 24 des Wickelbandmagazines 21 kämmt und mit dem Druchmesser D2 angreift. Der Antrieb A2 weist ein endloses Antriebsband 35 auf, das um das Antriebsrad 26 gelegt ist und das mit einer Kupplung 31 eines Antriebsmotors 30 wirkverbunden ist. Beim Aufwickeln dreht der Antrieb A2 die Zahnscheibe 24 in Richtung des Pfeils 23. Beim Abwickeln wird die Zahnscheibe 24 entsprechend in Gegenrichtung gedreht.

Zur Bestimmung des Durchmessers D1 sind an der Antriebsrolle 8 und am Antriebsrad 26 je ein Taktgeber 10 bzw. 28 angeordnet. Mit diesen an sich bekannten Taktgebern 10 und 28 werden die Drehzahlen resp. Wege der Antriebsrolle 8 und des Antriebsrades 26 laufend gemessen. Die Takte der beiden Taktgeber 10 und 28 werden über Leitungen 13 und 36 einem Rechner 29 zugeführt und in diesem werden die Taktzahlen verglichen. Aus diesem Vergleich wird der Durchmesser D1 berechnet. Die Taktzahl des Taktgebers 10 ist in der Regel beim Wickeln konstant. Die Taktzahl des Taktgebers 28 ist hingegen abhängig vom Durchmesser D1. Je kleiner der Durchmesser D1, um so grösser ist die Drehgeschwindigkeit der Zahnscheibe 24 und entsprechend ist die Drehgeschwindigkeit des Antriebsrades 26 bzw. die Taktzahl. Aufgrund des berechneten aktuellen Durchmessers D1 wird der Antrieb A2 geregelt. Dies erfolgt vorzugsweise über eine Regelung an der Kupplung 30. Vorzugsweise ist diese Kupplung 30 eine an sich bekannte Hysterese-Kupplung.

Die beiden Taktgeber 10 und 28 weisen jeweils ein stillstehendes Empfangsteil 11 sowie ein mit der Antriebswelle 8 bzw. dem Antriebsrad 26 mit drehenden Pulsgeber 12 auf. Der Puls kann optisch oder elektrisch in an sich bekannter Weise ausgelöst werden. Die Taktgeber 10 und 28 können auch durch andere geeignete Mittel zur Drehzahl- resp. Wegerfassung ersetzt sein. Diese Mittel können auch an einer anderen Stelle angeordnet sein, beispielsweise könnte der Taktgeber 28 mit dem Wickeldorn 22 wirkverbunden sein.

## Patentansprüche

1. Verfahren zur Herstellung eines Wickels aus Druckprodukten (3) unter Verwendung eines Wickelkerns (1) und mindestens einem daran mit einem Ende befestigten Wickelband (18), wobei die Druckprodukte (3) mit dem Wickelband (18) auf den Wickelkern (1) schuppenstromförmig aufgewickelt werden und das Wickelband (18) eine Spirale bildet, mit einem von einem ersten Antrieb (A1) angetriebenen Wickelteppich (7), der unterseitig des Wickelkerns(1) angeordnet und zum Drehen des Wickelkerns (1) an diesen angelegt wird und mit einem von einem zweiten Antrieb (A2) angetriebenen Wickelbandmagazin (21), von dem das Wickelband (18) unter Aufrechterhaltung einer vorbestimmten Bandspannung abgewickelt wird, wobei beim Wickeln die Bandspannung mittels einer Bandzugregelung möglichst konstant gehalten wird, **dadurch gekennzeichnet, dass** der erste und der zweite Antrieb (A1, A2) taktweise angetrieben und jeweils mit einer Drehzahl- bzw. Wegmessvorrichtung (10, 28) versehen sind und dass während des Wickelvorgangs die Messwerte der beiden Messvorrichtungen (10, 28) verglichen und der daraus errechnete Durchmesser (D1) des Wickelbandmagazins (21) zur Regelung des Drehmoments des Wickelbandmagazins (21) verwendet wird.

2. Verfahren nach Anspruch 1, **dadurch gekennzeichnet, dass** die beiden Messvorrichtungen (10, 28) Taktgeber aufweisen, und dass der Durchmesser (D1) des Wickelbandmagazins (21) durch Vergleichen der Anzahl Takte der beiden Taktgeber berechnet wird.

3. Verfahren nach Anspruch 1 oder 2, **dadurch gekennzeichnet, dass** das Drehmoment des Wickelbandmagazins (21) über eine Kupplung (31) des zweiten Antriebs (A2) geregelt wird.

4. Verfahren nach Anspruch 3, **dadurch gekennzeichnet, dass** die Kupplung (31) eine Hysterese-Kupplung ist.

5. Verfahren nach einem der Ansprüche 2 bis 4, **dadurch gekennzeichnet, dass** mit mehreren, vorzugsweise zwei Wickelbändern (18) gewickelt wird und dass der am schnellsten drehende Taktgeber als Referenz gewählt wird.

6. Verfahren nach einem der Ansprüche 1 bis 5, **dadurch gekennzeichnet, dass** beim Wickeln laufend der aktuelle Durchmesser (D1) des Wickelbandmagazins (21) bzw. der Wickelbandmagazine berechnet wird bzw. werden und beim Erreichen einer vorgegebenen Restwickelbandlänge selbsttätig die Papierzufuhr auf einen nächsten leeren Wickelkern (1) umgeschaltet wird.

7. Einrichtung zur Durchführung des Verfahrens nach einem der Ansprüche 1 bis 6 mit einem Wickelkern (1) und mindestens einem daran mit einem Ende befestigten Wickelband (18) mit dessen Hilfe einzelne Druckprodukte (3) Schuppenförmig auf den Wickelkern (1) aufgewickelt werden, sowie einem von einem ersten Antrieb (A1) angetriebenen Wickelteppich (7), der unterseitig des Wickelkerns (1) angeordnet und zum Drehen des Wickelkerns (1) an diesen angelegt wird und mit einem von einem zweiten Antrieb (A2) angetriebenen Wickelbandmagazin (21) von dem das Wickelband (18) unter Aufrechterhaltung einer vorbestimmten möglichst Konstant gehaltenen Bandspannung abgewickelt wird, **dadurch gekennzeichnet, dass** der erste und der zweite Antrieb (A1, A2) jeweils mit einem Taktgeber (10, 18) und einer Drehzahl- bzw. Wegmessvorrichtung (10, 28) versehen sind und desen Meßwerte einem Rechner (29) zugeführt und laufend verglichen werden und der davans errechnet Durchmesser des Wickelbandmagazins (21) zur Regelung des Drehmomentes des Wickelbandmagazins (21) verwendet wird.

8. Einrichtung nach Anspruch 1, **dadurch gekennzeichnet, dass** ein Taktgeber (10) an einer Antriebsrolle (8) des Wickelteppichs (7) angeordnet ist.

9. Einrichtung nach Anspruch 7 oder 8, **dadurch gekennzeichnet, dass** ein Taktgeber (28) am Antriebsrad (26) des Antriebes (A2) des Wickelbandmagazins (21) angeordnet ist.

## Claims

1. Method for producing a roll of printed products (3) using a winding core (1) and at least one winding band (18) secured by one end to the latter, the printed products (3) being wound up by the winding band (18) onto the winding core (1) in the form of an overlapping stream of printed products (3), and the winding band (18) forming a spiral, with a winding rug (7) driven by a first drive (A1), the winding rug (7) being arranged at the underside of the winding core (1) and applied against the winding core (1) to rotate the latter, and with a winding band magazine (21) driven by a second drive (A2) from which the winding band (18) is unwound while maintaining a predetermined band tension, the band tension, during winding, being maintained as constant as feasible by band traction control, **characterised in that** the first and the second drive (A1, A2) are driven in timed manner and are respectively provided with a rotation measurement or distance measurement device (10, 28) and **in that** during the winding process the measured values of the two measurement devices (10, 28) are compared and the diameter (D1) of the winding band magazine (21) computed therefrom is used for controlling the torque of the winding band magazine (21).

2. Method according to claim 1, **characterised in that** the two measurement devices (10, 28) have clock pulse generators, and that the diameter (D1) of the winding band magazine (21) is computed by comparing the number of pulses from the two clock pulse generators.

3. Method according to claim 1 or 2, **characterised in that** the torque of the winding band magazine (21) is controlled via a coupling (31) of the second drive (A2).

4. Method according to claim 3, **characterised in that** the coupling (31) is a hysteresis coupling.

5. Method according to one of claims 2 to 4, **characterised in that** winding is carried out with a plurality of winding bands (18), preferably two, and that the clock pulse generator rotating fastest is chosen as reference source.

6. Method according to one of claims 1 to 5, **characterised in that** during the winding, the then current diameter (D1) of the winding band magazine (21) or of the winding band magazines is or are computed continuously, and upon reaching a predetermined remaining winding band length the paper feed is switched automatically to a next empty winding core (1).

7. Apparatus for carrying out the method according to one of claims 1 to 6, having a winding core (1) and at least one winding band (18) secured by one end to the latter, by means whereof individual printed products (3) are wound onto the winding core (1) in overlapping manner, and having, driven by a first drive (A1), a winding rug (7) arranged at the underside of the winding core (1) and applied against the winding core (1) in order to rotate the latter, and having a winding band magazine (21) driven by a second drive (A2) from which the winding band (18) is unwound while maintaining a predetermined band tension that is kept as constant as feasible, **characterised in that** the first and the second drive (A1, A2) are respectively provided with a clock pulse generator (10, 18) and a rotation measurement or distance measurement device (10, 28) and whose measured values are fed to a computer (29) and compared continuously, and the diameter of the winding band magazine (21) computed therefrom is used for controlling the torque of the winding band magazine (21).

8. Apparatus according to claim 7, **characterised in that** a clock pulse generator (10) is arranged at a drive roller (8) of the winding rug (7).

9. Apparatus according to claim 7 or 8, **characterised in that** a clock pulse generator (28) is arranged at the drive wheel (26) of the drive (A2) of the winding band magazine (21).

## Revendications

1. Procédé pour fabriquer un rouleau de produits imprimés (3) en utilisant un mandrin (1) et au moins une bande d'enroulement (18) qui est fixée à ce dernier par une extrémité, sachant que les produits imprimés (3) sont enroulés en écailles sur le mandrin (1) avec la bande d'enroulement (18) et que la bande d'enroulement (18) forme une spirale, comprenant un tapis d'enroulement (7) entraîné par un premier entraînement (A1), qui est disposé sous le mandrin (1) et qui est appliqué contre ledit mandrin (1) pour le faire tourner, et un magasin de bande d'enroulement (21) entraîné par un second entraînement (A2), dont est dévidée la bande d'enroulement (18) en maintenant une tension de bande prédéterminée, sachant que lors de l'enroulement, la tension de la bande est maintenue constante autant que possible au moyen d'une régulation de la traction de la bande, **caractérisé en ce que** les premier et second entraînements (A1, A2) sont entraînés en rythme et sont chacun équipés d'un indicateur du nombre de tours ou d'un dispositif de mesure du déplacement (10, 28), et **en ce que** pendant le processus d'enroulement, les valeurs mesurées par les deux dispositifs de mesure (10, 28) sont comparées et le diamètre (D1) du magasin de bande d'enroulement (21) qui est calculé à partir de ces valeurs est utilisé pour régler le couple du magasin de bande d'enroulement (21).

2. Procédé selon la revendication 1, **caractérisé en ce que** les deux dispositifs de mesure (10, 28) présentent des rythmeurs et **en ce que** le diamètre (D1) du magasin de bande d'enroulement (21) est calculé en comparant le nombre de cycles de chaque rythmeur.

3. Procédé selon la revendication 1 ou 2, **caractérisé en ce que** le couple du magasin de bande d'enroulement (21) est réglé par le biais d'un embrayage (31) du second entraînement (A2).

4. Procédé selon la revendication 3, **caractérisé en ce que** l'embrayage (31) est un embrayage à hystérésis.

5. Procédé selon l'une des revendications 2 à 4, **caractérisé en ce que** l'enroulement s'effectue au moyen de plusieurs, de préférence de deux bandes d'enroulement (18), et **en ce que** le rythmeur tournant le plus rapidement est choisi comme référence.

6. Procédé selon l'une des revendications 1 à 5, **caractérisé en ce qu'**au cours de l'enroulement, on calcule en permanence le diamètre instantané (D1) du ou des magasin(s) de bande d'enroulement (21), et **en ce que** lorsqu'il reste une longueur de bande d'enroulement prédéfinie, l'alimentation en papier passe automatiquement sur un mandrin (1) vide suivant.

7. Dispositif pour mettre en oeuvre le procédé selon l'une des revendications 1 à 6 comprenant un mandrin (1) et au moins une bande d'enroulement (18) qui est fixée à ce dernier par une extrémité, bande à l'aide de laquelle des produits imprimés (3) isolés sont enroulés en écailles sur le mandrin (1), comprenant également un tapis d'enroulement (7) entraîné par un premier entraînement (A1), qui est disposé sous le mandrin (1) et qui est appliqué contre ledit mandrin (1) pour le faire tourner, et un magasin de bande d'enroulement (21) entraîné par un second entraînement (A2), dont est dévidée la bande d'enroulement (18) en maintenant une tension de bande prédéterminée aussi constante que possible, **caractérisé en ce que** les premier et second entraînements (A1, A2) sont chacun équipés d'un rythmeur (10, 28) et d'un indicateur du nombre de tours ou d'un dispositif de mesure du déplacement (10, 28), dont les valeurs mesurées alimentent un ordinateur (29) et sont comparées en permanence, le diamètre du magasin de bande d'enroulement (21) qui est calculé à partir de ces valeurs étant utilisé pour régler le couple du magasin de bande d'enroulement (21).

8. Dispositif selon la revendication 7, **caractérisé en ce qu'**un rythmeur (10) est disposé sur un rouleau d'entraînement (8) du tapis d'enroulement (7).

9. Dispositif selon la revendication 7 ou 8, **caractérisé en ce qu'**un rythmeur (28) est disposé sur la roue menante (26) de l'entraînement (A2) du magasin de bande d'enroulement (21).
